# EUROPÄISCHE PATENTSCHRIFT

(11) **EP 0 319 708 B1**
(45) Veröffentlichungstag und Bekanntmachung des Hinweises auf die Patenterteilung: **23.01.1991**
(21) Anmeldenummer: 88118292.7
(22) Anmeldetag: 03.11.1988
(51) Int. Cl.: C10B 39/14

(54) **Kokslöschbehälter**
Coke-quenching container
Conteneur d'extinction de coke

(30) Priorität: 10.12.1987 DE 3741893
(43) Veröffentlichungstag der Anmeldung: 14.06.1989
(73) Patentinhaber: HARTUNG, KUHN & CO. MASCHINENFABRIK GMBH, D-45143 Essen (DE)
(72) Erfinder: Schröter, Horst, D-4069 Viersen 1 (DE); Knoch, Ralf, D-4650 Gelsenkirchen (DE)

(56) Entgegenhaltungen:
- DE-A- 2 407 689
- DE-B- 2 320 057
- DE-C- 3 344 828

## Beschreibung

Die Erfindung betrifft einen entlang der Koksseite einer Koksofenbatterie verfahrbaren Kokslöschbehälter mit doppelwandiger Boden- und Seitenausbildung und zur rampenseitigen Auslaßöffnung geneigter Bodenfläche, wobei die Löschwasserzufuhr durch Öffnungen der Bodenfläche und der unteren Bereiche der Seitenflächen vorgesehen ist.

Ein derartiger Kokslöschbehälter ist bekannt durch die DE-PS 33 44 828. Dieser ist bestimmt für ein kombiniertes Kokslöschverfahren, nämlich einerseits durch Zufuhr des Löschwassers von unten durch die vorstehend erwähnten Öffnungen, andererseits durch Aufsprühen von Löschwasser auf den Koks von oben. Der Löschvorgang erfolgt hierbei in einem konventionellen Löschturm, wozu der Kokslöschbehälter notwendigerweise nach oben hin offen sein muß. Dies aber hat zur Folge, daß während des Löschens Koksteile von den gebildeten Löschdämpfen mitgerissen und in die Umgebung des Kokslöschbehälters getragen werden. Weiterhin ist es hierbei nicht möglich, das Wassergas zu gewinnen, das sich beim Kontakt des Wasserdampfes mit dem glühenden Koks bildet. Ebensowenig ist eine wirkungsvolle Erfassung der H₂S- und S0₂-Emissionen möglich.

Der Erfindung liegt daher die Aufgabe zugrunde, den Kokslöschbehälter der eingangs genannten Gattung so auszubilden, daß die erwähnten Unzulänglichkeiten vermieden werden.

Erfindungsgemäß wird hierzu vorgeschlagen, daß der Kokslöschbehälter während des Löschvorganges mit einem Deckel verschließbar ist, der Öffnungen zum Entweichen der Löschdämpfe aufweist, wobei diese Öffnungen in einen oder mehrere Kanäle münden, die zu einer Reinigungseinrichtung führen.

Bei dem erfindungsgemäßen Kokslöschbehälter erfolgt das Löschen des Kokses ausschließlich durch das von unten zugeführte Löschwasser. Dabei werden die Löschdämpfe und die darin enthaltenen Gase sowie mitgerissene Koksteile mittels des Deckels und der daran anschließenden Kanäle aufgefangen und der Reinigungseinrichtung zugeführt. Letztere kann mehrstufig ausgebildet sein und hierbei zum einen das Abscheiden von Feststoffteilen, zum anderen das Abtrennen von schwefelhaltigen Gasen und das Gewinnen von Wassergas bewirken.

Eine Einrichtung zum Löschen von Koks, die mit einem Deckel versehen ist, ist zwar durch die DE-AS 23 20 057 bekannt. Hierbei handelt es sich jedoch um eine Löschsystem, das einer gänzlich anderen Gattung zuzurechnen ist, nämlich der ausschließlichen Beaufschlagung des Kokses mit Löschwasser von oben her. Zu diesem Zweck ist der Deckel mit Eintrittsöffnungen für das Löschwasser versehen. Die sich bildenden Löschdämpfe durchziehen das Koksbett von oben nach unten und gelangen über ein Rostsystem, auf dem der Koks lagert, ins Freie. Bei diesem Rostsystem besteht die Gefahr, daß sich die Zwischenräume zwischen den einzelnen Roststäben mit Koksgrus zusetzen, wodurch ein gleichmäßiges Löschen des Kokses erschwert wird und der Koks mit ungleichmäßigen Wassergehalt anfällt.

Gemäß einer bevorzugten Ausführungsform der Erfindung ist weiter vorgesehen, daß Anzahl und Größe der Öffnungen im Deckel so gewählt sind, daß sich während des Löschvorganges ein Überdruck im Kokslöschbehälter einstellt. Durch diese maßnahme wird eine längere Überhitzungsphase des Löschdampfes während des Löschens möglich. Das Ausnutzen der Überhitzungswärme wiederum gewährleistet ein Löschen mit geringem Wasserdurchsatz.

Die Erfindung sieht in diesem Zusammenhang ferner vor, daß der Druck des zugeführten Löschwassers einstellbar ist. Dies kann zum einen durch Veränderung des hydrostatischen Druckes im Löschwasserzufuhrsystem geschehen. Zum anderen ist es möglich, den Druck des Löschwassers durch einstellbaren Pumpendruck zu varriieren.

Die Erfindung ist in den Zeichnungen beispielsweise veranschaulicht. Es zeigen:
Fig. 1 einen senkrechten Schnitt durch den Kokslöschbehälter und
Fig. 2 einen waagerechten Schnitt nach den Linien 11-11 der Fig. 1.

Der als Ganzes mit 1 bezeichnete Kokslöschbehälter ist mittels eines Fahrwerks 2 auf Schienen 3 entlang der Koksseite der hier nicht dargestellten Koksofenbatterie verfahrbar. Seine Seitenwände sind, wie die in Fig. 1 gezeigten Wände 4 und 5 erkennen lassen, ebenso wie der Boden 6 doppelwandig ausgebildet, und zwar derart, daß an die durchgehenden äußeren Wandungen zum Behälterinneren mit Abstand Schleißplatten angeordnet sind.

Stationär, jedoch in gewissem Umfang heb-und senkbar, ist ein Deckel 7 vorgesehen, unter den der Kokslöschbehälter 1 nach Aufnahme des aus einer Ofenkammer der Koksofenbatterie ausgestoßenen Kokses 8 gefahren wird. Der Deckel weist eine Vielzahl von durchgehenden Öffnungen 9 auf, die im vorliegenden Fall in zwei auf der Oberseite des Deckels angeordnete Hauben 10 münden. Diese weiderum stehen in Verbindung mit zwei Kanälen 11, die zu einer hier nicht dargestellten Reinigungseinrichtung führen.

Nachdem der Kokslöschbehälter 1 die Stellung unter dem Deckel 7, d.h. die Löschposition, erreicht hat, wird der Deckel auf den Kokslöschbehälter abgesenkt und mit diesem mittels Klammervorrichtungen 12 weitestgehend gasdicht verbunden. Es wird nun durch die Leitung 13 das Löschwasser zugeführt, das zunächst in die Ver- teiieri.eitung 14 fließt und von dort in mehrere Zweigleitungen 15 unterhalb des Bodens 6. Diese Zweigleitungen wiederum sind jeweils über Stichleitungen 16 mit Löschwasseraustrittsöffnungen 17 des Bodens 6 verbunden. In ähnlicher Weise sind im unteren Bereich der Seitenwände 18, 19 Zweigleitungen 20 vorgesehen, die Löschwasser den mit 21 angedeuteten Seitenöffnungen nahe dem Boden 6 zuführen. Der Druck des durch die Leitung 13 zugeführten Löschwassers kann hierbei, wie bereits oben asugeführt, variiert werden.

Der bei dem Löschvorgang gebildete und aus der Koksschüttung aufsteigende, mit 22 angedeutete Löschdampf passiert die öffnungen 9 des Deckels 7 und gelangt durch die Hauben 10 und die Kanäle zur Reinigungseinrichtung, wo eine Abscheidung der Feststoffteile und, wie oben erwähnt, eine Abtrennung von gasförmigen Bestandteilen erfolgt.

Nach Beendigung des Löschvorganges wird zum Entweichen des Restwassers aus dem Kokslöschbehälter 1 zunächst die dicht schließende Klappe 23 vor der Auslaßöffnung 24 geöffnet. Anschließend werden die Klammervorrichtungen 12 des Deckels 7 geöffnet und der Deckel angehoben. Der Kokslöschwagen fährt dann zur hier nicht dargestellten Koksrampe und öffnet das Gitter 25, worauf der Koks auf die Rampe fließt.

## Patentansprüche

1. Entlang der Koksseite einer Koksofenbatterie verfahrbarer Kokslöschbehälter mit doppelwandiger Boden- und Seitenausbildung und zur rampenseitigen Auslaßöffnung geneigter Bodenfläche, wobei die Löschwasserzufuhr durch öffnungen der Bodenfläche und der unteren Bereiche der Seitenflächen vorgesehen ist, dadurch gekennzeichnet, daß der Kokslöschbehälter (1) während des Löschvorganges mit einem Deckel (7) verschließbar ist, der öffnungen (9) zum Entweichen der Löschdämpfe (22) aufweist, wobei diese öffnungen (9) in einen oder mehrere Kanäle (11) münden, die zu einer Reinigungseinrichtung führen.

2. Kokslöschbehälter nach Anspruch 1, dadurch gekennzeichnet, daß Anzahl und Größe der öffnungen (9) im Deckel (7) so gewählt sind, daß sich während des Löschvorganges ein Überdruck im Kokslöschbehälter (1) einstellt.

## Revendications

1. Récipient d'extinction du coke qu'on peut faire circuler le long du côté coke d'une batterie de fours à coke, comportant un fond et des côtés à double paroi et un surface de fond inclinée vers l'ouverture de sortie du côté rampe, l'amenée de l'eau d'extinction étant prévue à travers des ouvertures de la surface du fond et des régions inférieures des surfaces latérales, caractérisé en ce que le récipient d'extinction du coke (1) peut être fermé pendant l'opération d'extinction à l'aide d'un couvercle (7) qui présente des ouvertures (9) pour l'échappement des vapeurs d'extinction (22), ces ouvertures (9) débouchant dans un ou plusieurs canaux (11) qui mènent à un dispositif d'épuration.

2. Récipient d'extinction du coke selon la revendication 1, caractérisé en ce que le nombre et la dimension des ouvertures (9) ménagées dans le couvercle (7) sont choisis de telle manière que, pendant l'extinction, il s'établisse une surpression dans le réservoir d'extinction du coke (1).

## Claims

1. Coke-quenching container which can be moved along the coke side of a battery of coke ovens and has a double-walled base and side design and a base surface sloping towards the outlet opening on the wharf side, the quenching- water feed being provided through openings in the base surface and in the lower areas of the side surfaces, characterized in that the coke-quenching container (1) can be closed during the quenching operation by a lid (7) which has openings (9) for the escape of the quenching vapours (22), these openings (9) leading into one or more ducts (11) which lead to a purifying means.

2. Coke-quenching container according to Claim 1, characterized in that the number and size of the openings (9) in the lid (7) are selected in such a way that a positive pressure appears in the coke-quenching container (1) during the quenching operation.
